# EUROPÄISCHE PATENTANMELDUNG

(11) **EP 0 894 761 A1**
(43) Veröffentlichungstag der Anmeldung: **03.02.1999**
(21) Anmeldenummer: 98113446.3
(22) Anmeldetag: 18.07.1998
(51) Int. Cl.: B66B 1/50

(54) **Begrenzungsschaltvorrichtung für Hydraulikaufzüge**

(30) Priorität: 28.07.1997 US 901094
(71) Anmelder: INVENTIO AG, CH-6052 Hergiswil (CH)
(72) Erfinder: Koeppe, Robert J., Newton, New Jersey 07860 (US); Singletary, Ronald D., Hillside, New Jersey 07205 (US); Raite, Alan J., Sewaren, New Jersey 07077 (US)

(57) **Zusammenfassung**

Eine Vorrichtung zur Erzeugung von Funktionssignalen für eine Aufzugssteuerung, um eine Aufzugskabine (1) an Anschlußstellen in einem Gebäude zu steuern, umfaßt eine obere Nocke (3) und eine untere Nocke (4) zur Montage an einer Wand (2a, 2b) in einem Aufzugsschacht (2), die an einer oberen Stelle und an einer unteren Stelle angeordnet sind, einen oberen Schalter (5) und einen unteren Schalter (8) zur Montage an der Aufzugskabine und zur Verbindung mit einer elektrischen Stromquelle, und eine Schnittstellenschaltung, die mit den Schaltern verbunden ist. Die Schnittstellenschaltung weist eine untere Begrenzungsrelaisspule, eine obere Begrenzungsrelaisspule, normalerweise geschlossene Steigrelaiskontaktsätze und normalerweise geschlossene Senkrelaiskontaktsätze auf, welche mit den Schaltern (5, 8) zusammenwirken, um obere und untere Begrenzungsfunktionssignale zur Steuerung der Kabinenbewegung und obere und untere Verzögerungssignale zur Steuerung der Aufzugskabinengeschwindigkeit zu erzeugen.

## Beschreibung

Die vorliegende Erfindung betrifft generell Hydraulikaufzüge und insbesondere eine Begrenzungsschaltvorrichtung zur Verwendung bei Hydraulikaufzugskabinen.

Üblicherweise sind Begrenzungsschalter zur Verwendung bei Hdraulikaufzügen in großer Anzahl an jeder Anschlußstelle an der Wand des Aufzugsschachtes angeordnet. Diese Anschlußbegrenzungsschalteranordnungen stellen normales Anschlußstoppen, Notfallanschlußverzögerung und Begrenzungsfunktionen bereit, wie sie durch einen Code angefordert werden. Die Anzahl an verwendeten Schaltern ist abhängig von den Vorkehrungen des Aufzugscodes, der die Einrichtung steuert (wie z.B. A17.1, CSA, oder lokal) und von der Kabinengeschwindigkeit. Beispielsweise kann ein Maximum von sieben Schaltern für einige Einrichtungen erforderlich sein und ein Minimum von vier Schaltern für andere Einrichtungen. Die Schalter sind in dem Aufzugsschacht an jeweiligen Anschlußstellen montiert und werden durch eine an der Kabine montierte Nocke betätigt. Jeder Schalter verfügt über eine spezifische Funktion und eine Betriebssequenz.

Bei einigen Einrichtungen sind die Anschlußbegrenzungsschalter an der Kabine mittels Übertragung der oberen und unteren Anschlußbegrenzungsschalteranordnungen von der Aufzugsschachtwand zu dem Äußeren der Kabine montiert. Die DE 2 262 396 zeigt kabinenmontierte Positionsindikatoren, die durch eine Nocke oder einen Magneten betätigt werden, wobei unterschiedliche Pegel erfaßt werden, die für unterschiedliche Betriebsmodi verwendet werden.

Die DE 37 04 291 zeigt eine hydraulische Aufzugskabine mit daran montierten Begrenzungsschaltern, wobei die Schalter durch schachtmontierte Magnete zur Erfassung von Etagen betätigt werden.

### ZUSAMMENFASSUNG DER ERFINDUNG

Die vorliegende Erfindung betrifft eine Vorrichtung zum Generieren von Funktionssignalen für eine Aufzugssteuerung zum Steuern einer Aufzugskabine an Anschlußstellen in einem Gebäude. Die Vorrichtung umfaßt: eine obere Nocke und eine untere Nocke zur Montage an einer Wand in einem Aufzugsschacht an einer obersten Haltestelle bzw. einer untersten Haltestelle; einen oberen Schalter und einen unteren Schalter zur Montage an einer Aufzugskabine, die sich in dem Aufzugsschacht bewegt, und eine Verriegelungsschaltung mit Eingängen zum Anschluß an einer dem Aufzug zugeordneten Steuerung, um ein Aufwärts- bzw. Steigrichtungssignal zu empfangen, das eine nach oben gerichtete Bewegungsrichtung der Aufzugskabine in dem Aufzugsschacht darstellt, sowie ein Senkrichtungssignal, das eine nach unten gerichtete Bewegungsrichtung der Aufzugskabine in dem Aufzugsschacht darstellt, wobei die Verriegelungsschaltung mit dem oberen Schalter und dem unteren Schalter verbunden ist, und wobei die Verriegelungsschaltung Ausgänge zum Anschluß an der Steuerung zum Generieren von Funktionssignalen aufweist, wodurch, wenn die oberen und unteren Nocken an der Wand des Aufzugsschachtes an der obersten Haltestelle bzw. der untersten Haltestelle montiert sind und die oberen und unteren Schalter an der Aufzugskabine in Vertikalrichtung in voneinander beabstandeter Beziehung montiert sind, die Verriegelungsschaltung auf das Steigrichtungssignal und die Betätigung des oberen Schalters durch die obere Nocke anspricht, um ein Steigverzögerungssignal zur Steuerung der Aufzugskabinengeschwindigkeit zu generieren, wobei die Verriegelungsschaltung auf das Steigrichtungssignal und die Betätigung des unteren Schalters durch die obere Nocke anspricht, um ein Steigbegrenzungsfunktionssignal zur Steuerung der Aufzugskabinenbewegung zu generieren, wobei die Verriegelungsschaltung auf das Senkrichtungssignal und die Betätigung des oberen Schalters durch die untere Nocke anspricht, um ein Senkbegrenzungsfunktionssignal zur Steuerung der Aufzugskabinenbewegung zu generieren, und wobei die Verriegelungsschaltung auf das Senkrichtungssignal und die Betätigung des unteren Schalters durch die untere Nocke anspricht, um ein Senkverzögerungsfunktionssignal zur Steuerung der Aufzugskabinengeschwindigkeit zu generieren.

Es ist Aufgabe der vorliegenden Erfindung, die Anzahl an Begrenzungsschaltern zu reduzieren, die in einem Aufzugsschacht zur Anschlußsteuerung der Aufzugskabine erforderlich ist.

Es ist eine weitere Aufgabe der vorliegenden Erfindung, die Menge an Verkabelung in einer Hydraulikaufzugseinrichtung zu reduzieren.

### KURZE BESCHREIBUNG DER ZEICHNUNGEN

Die obigen wie auch weitere Vorteile der vorliegenden Erfindung wird der Fachmann aus der folgenden detaillierten Beschreibung einer bevorzugten Ausführungsform unter Berücksichtigung der beigefügten Zeichnungen erkennen, in denen zeigt:
- Figur 1: eine ausschnittsweise Aufrißansicht einer Hydraulikaufzugskabine mit einer erfindungsgemäßen Begrenzungsschaltvorrichtung,
- Figur 2: ein schematisches Diagramm der Steuerschaltung für die in Figur 1 gezeigte Begrenzungsschaltervorrichtung,
- Figur 3: eine Fortsetzung des in Figur 2 gezeigten schematischen Diagrammes,
- Figur 4: eine Tabelle der Zustände des in Figur 3 gezeigten Einzelstapellogikblocks, und
- Figur 5: eine Tabelle der Zustände des in Figur 3 gezeigten Einzelstapellogikblocks.

### BESCHREIBUNG DER BEVORZUGTEN AUSFÜHRUNGSFORM

Abhängig von den Codeanforderungen und der Kabinengeschwindigkeit kann ein Hydraulikaufzug bis zu sieben Begrenzungsschalter erfordern. An der obersten Haltestelle können diese Schalter zu Betätigungszwecken umfassen: Steigverzögerung (USD), erste Notfallhalteverzögerung (ETS1), zweite Notfallhalteverzögerung (ETS2) und Steigbegrenzung (UL). An der untersten Haltestelle können diese Schalter zu Betätigungszwecken umfassen: Senkverzögerung (DSD), dritte Notfallhalteverzögerung (ETS3) und Senkbegrenzung (DL).

Erfindungsgemäß ist eine einzige Begrenzungsschalteranordnung an einer Aufzugskabine montiert. Eine Nocke ist in dem Schacht an jeder Anschlußstelle angeordnet. Somit ist die Begrenzungsschalteranordnung einfacher zu installieren und die Gesamtanzahl an Kabeln, die zu der Aufzugssteuerung zu führen sind, wird verringert. Die Steigverzögerungs-(USD) und die Senkbegrenzungs-(DL) Funktionen sind in einem einzigen Schalter unter Verwendung der Relais für die Hochgeschwindigkeitssteig/Senkventilspulen zusammengefaßt, um die korrekte Schaltfunktion (USD oder DL) zu bestimmen. Die Senkverzögerungs- (DSD) und die Steigbegrenzungs(UL)-Funktionen sind in ähnlicher Weise in einem einzigen Schalter kombiniert. Die vorliegende Erfindung verwendet ein System von elektrischen Verriegelungen, welche eine Reduktion der Anzahl an erforderlichen Begrenzungsschaltern ermöglicht, und zwar auf ein Maximum von fünf und ein Minimum von zwei. Die USD- und DL-Funktionen sind in einem einzigen Schalter zusammengefaßt und die DSD- und UL-Funktionen können in einem anderen Schalter zusammengefaßt werden.

Zum Zusammenfassen der oben angegebenen Funktionen müssen zwei Hindernisse überwunden werden. Ein erstes Hindernis besteht darin, zu wissen, in welcher Richtung sich die Kabine bewegt, so daß die korrekte Funktion ausgewählt wird, und das zweite Hindernis besteht darin, Mehrfachschaltungen oder - Spannungen durch denselben Drossel- bzw. Schaltpunkt, nämlich den Begrenzungsschalter, zu betreiben. Beide dieser Hindernisse werden durch die Verwendung einer elektrischen Verriegelung (Interlock) überwunden.

Die Aufzugskabine kann sich lediglich in Steigrichtung bewegen, wenn die Hoch- und/oder Niedergeschwindigkeits"steig"schaltungen des Hydrauliksteuerventiles offen sind. Beim Auftreten eines Hydraulikleitungsbruches kann sich die Aufzugskabine lediglich in der nach unten gerichteten Senkrichtung bewegen, wenn die Hoch- und/oder Niedergeschwindigkeits"senk"schaltungen bzw. -kreise des Steuerventiles offen sind. Die Verriegelungsschaltung definiert, welche Funktion (USD oder DL, UL oder DSD) die Begrenzungsschalter betreiben. Ein zweiter Zweck der Verriegelungsschaltung besteht darin, die zwei Funktionen von jedem Begrenzungsschalter zu isolieren, wodurch es ermöglicht wird, Mehrfachschaltungen und -spannungen über denselben Begrenzungsschalter zu führen.

In Figur 1 ist eine Hydraulikaufzugskabine 1 gezeigt, die in einer im wesentlichen vertikalen Richtung in einem Aufzugsschacht 2 beweglich ist. Eine obere (Steig)- Nocke 3 und eine untere (Senk)-Nocke 4 sind an einer Wand des Aufzugsschachtes 2 benachbart einem Bewegungspfad der Kabine 1 montiert. Die obere Nocke 3 ist an einem ersten Schachtwandabschnitt 2a an der oberen Haltestelle montiert und die untere Nocke 4 an einem zweiten Schachtwandabschnitt 2b an der unteren Haltestelle.

Eine Vielzahl von normalerweise geschlossenen Begrenzungsschaltern ist an einer Außenseitenwand der Kabine 1 zur Betätigung durch die Nocken 3 und 4 angeordnet. Ein erster oberster Schalter 5 ist an der Kabine 1 gegenüber einem oberen Ende davon montiert und erfüllt die Funktionen der Steigverzögerung (USD) und der Senkbegrenzung (DL). Ein zweiter Schalter 6 ist an der Kabine 1 in einem vorbestimmten Abstand unterhalb des ersten Schalters 5 montiert und erfüllt die Funktion der ersten Notfallhalteverzögerung (ETS1). Ein dritter Schalter 7 ist an der Kabine 1 mit vorbestimmtem Abstand unterhalb des zweiten Schalters 6 montiert und erfüllt die Funktion der zweiten Notfallhalteverzögerung (ETS2). Ein vierter oder unterster Schalter 8 ist an der Kabine 1, benachbart einem unteren Ende davon, montiert und erfüllt die Funktionen der Senkverzögerung (DSD) und der Steigbegrenzung (UL). Ein fünfter Schalter 9 ist an der Kabine 1 in einem vorbestimmten Abstand oberhalb des vierten Schalters 8 montiert und erfüllt die Funktion der dritten Notfallhalteverzögerung (ETS3). Die zwei Schalter 5 und 8 ersetzen vier separate Schalter, wie Sie bei der Aufzugsbegrenzungsschaltsteuerung gemäß dem Stand der Technik erforderlich sind.

In Figur 2 ist eine Verriegelungsschaltung 10 gezeigt, um die Funktionen zu definieren, die durch die Schalter 5 und 8 erfindungsgemäß erfüllt werden. Die Verriegelungsschaltung 10 ist mit einer Stromversorgung (nicht gezeigt) verbunden, sowie mit den normalerweise geschlossenen Schaltern 5 und 8 über einen Anschlußstreifen 11 mit einer Vielzahl von Anschlüssen 11a bis 11n. Eine Stromeingangsleitung 12 ist an einem Anschluß 11i des Anschlußstreifens 11 zum Erhalt elektrischer Spannung mit positiver Polarität einer beliebigen geeigneten Spannung (+V) angeschlossen, wobei eine Stromrückführleitung 13 an dem Anschluß 11n angeschlossen ist. Der Anschluß 11i ist über eine Stromverteilungsleitung 14 in der Schaltung 10 mit einem Paar von Anschlüssen 11h und 11j verbunden. Der Anschluß 11h ist über den ersten Schalter 5 mit einem Anschluß 11g und der Anschluß 11j ist über den vierten Schalter 8 mit einem Anschluß 11k verbunden. Somit wird der elektrische Strom und der Zustand der Schalter 5 und 8, nämlich offen oder geschlossen, in die Verriegelungsschaltung 10 an den Anschlüssen 11g und 11k eingegeben.

Ein Paar von normalerweise offenen Relaiskontakten 15 eines unteren Begrenzungs(KLL)-Relais ist zwischen dem Anschluß 11a und einem Anschluß 11b geschaltet, wobei die Anschlüsse mit der Aufzugssteuerung (nicht gezeigt) verbunden sind. Die Kontakte 15 werden durch eine untere Begrenzungs(KLL)-Relaisspule 16 gesteuert, die eine mit dem Erdungsanschluß 11n verbundene Anschlußlasche und eine andere Anschlußlasche aufweist, die mit dem Anschluß 11g über einen normalerweise geschlossenen Steigrelaiserstkontaktsatz (UPS) 17 verbunden ist. Eine Anode einer Isolationsdiode 18 ist mit dem Kontaktsatz 17 verbunden, wobei eine Kathode mit der Spule 16 verbunden ist. Die Verbindung der Relaisspulenanschlußlasche mit der Diodenkathode ist mit einem +V-Spannungsanschluß über einen normalerweise geschlossenen Steigrelaiszweitkontaktsatz 19 und ein Paar von normalerweise offenen KBPD-Relaiskontakten 20 verbunden. Eine Diode 21 ist bezüglich der Relaisspule 16 geschaltet und entgegengesetzt zu der +V-Stromzufuhr gepolt, um das zusammenfallende Feld aufzulösen, welches auftritt, wenn der Schalter 5 geöffnet wird. Ein Widerstand 22 und eine lichtemittierende Diode 23 sind bezüglich der Relaispule 16 in Serie geschaltet, um eine visuelle Anzeige bereitzustellen, daß Strom durch die Relaisspule fließt. Ein normalerweise geschlossener erster Senkrelaiskontaktsatz (DNS) 24 ist zwischen dem Anschluß 11g und einem Anschluß 11f geschaltet. Des weiteren ist ein erstes Spannungsteilerwiderstandsnetzwerk 25 zwischen dem Anschluß 11g und die Systemerdung geschaltet, um ein abgestuftes Signal bei einem Anschluß A zu generieren.

Ein Paar von normalerweise offenen Relaiskontakten 26 eines oberen Begrenzungs(KUL)-Relais ist zwischen einem Anschluß 11c und einem Anschluß 11d geschaltet, wobei die Anschlüsse mit der Aufzugssteuerung (nicht gezeigt) verbunden sind. Die Kontakte 26 werden durch eine obere Begrenzungs(KUL)-Relaisspule 27 gesteuert, die eine mit dem Erdungsanschluß 11n verbundene Anschlußlasche und eine andere mit dem Anschluß 11k über einen normalerweise geschlossenen zweiten Senkrelaiskontaktsatz (DNS) 28 verbundene Anschlußplatte aufweist. Eine Anode einer Isolationsdiode 29 ist mit dem Kontaktsatz 28 geschaltet, wobei eine Kathode mit der Spule 27 verbunden ist. Die Verbindung der Relaisspulenanschlußlasche und der Diodenkathode ist mit einem +V-Stromzufuhranschluß über einen normalerweise geschlossenen dritten Steigrelaiskontaktsatz 30 und ein Paar von normalerweise offenen KBPU-Relaiskontakten 31 verbunden. Eine Diode 32 ist bezüglich der Relaisspule 27 geschaltet und entgegengesetzt zu der +V-Stromzufuhr gepolt, um das zusammenfallende Feld zu dissipieren, wenn der Schalter 8 geöffnet wird. Ein Widerstand 33 und eine lichtemittierende Diode 34 sind bezüglich der Relaisspule 27 in Serie geschaltet, um eine visuelle Anzeige bereitzustellen, daß Strom durch die Relaisspule fließt. Ein normalerweise geschlossener drittner Steigrelaiskontaktsatz (UPS) 35 ist zwischen einen Anschluß 11e und den Anschluß 11k geschaltet. Ferner ist ein zweites Spannungsteilerwiderstandsnetzwerk 36 zwischen den Anschluß 11k und die Systemerdung geschaltet, um ein abgestuftes Signal an einem Anschluß B zu generieren.

Eine Senkbewegungsrichtungsrelaisspule (DNS) 37 ist zwischen den Anschluß 11n und einen Anschluß 11l zum Empfangen bzw. Aufnehmen eines Bewegungsrichtungssignals in der Form von elektrischem Strom während der Senkbewegung der Kabine 1 geschaltet. Eine Diode 38 ist bezüglich der Relaisspule 37 geschaltet und entgegengesetzt zu der +V-Stromzufuhr gepolt, um das zusammenfallende Feld zu dissipieren, wenn der Strom abgeschaltet wird. Ein Widerstand 39 und eine lichtemittierende Diode 40 sind bezüglich der Relaisspule 37 in Serie geschaltet, um eine visuelle Anzeige bereitzustellen, daß Strom durch die Relaisspule fließt. Eine Steigbewegungsrichtungsrelaisspule (UPS) 41 ist zwischen den Anschluß 11n und einen Anschluß 11m geschaltet, um ein Bewegungsrichtungssignal in der Form von elektrischen Strom während einer Steigbewegung der Kabine 1 zu erhalten. Eine Diode 42 ist bezüglich der Relaisspule 41 geschaltet und entgegengesetzt zu der +V-Stromzufuhr gepolt, um das zusammenfallende Feld zu dissipieren, wenn der Strom abgeschaltet wird. Ein Widerstand 43 und eine lichtemittierende Diode 44 sind in Serie bezüglich der Relaisspule 41 geschaltet, um eine visuelle Anzeige bereitzustellen, daß Strom durch die Relaisspule fließt.

Die Verriegelungsschaltung 10 ist in Figur 3 fortgesetzt, wobei die Anschlüsse A und B mit Eingängen eines Einzelstapellogikblocks 45 verbunden sind. Der Logikblock 45 weist einen BPU-Ausgang auf, der mit einem Gatter eines ersten Feldeffekttransistors (FET) 46 verbunden ist. Der FET 46 und eine Relaisspule (KBPU) 47 sind zwischen den +V-Stromzufuhranschluß und die Systemerdung in Serie geschaltet. Eine Diode 48 ist bezüglich der Relaisspule 47 geschaltet und entgegengesetzt zu der +V-Stromzufuhr gepolt, um das zusammenfallende Feld zu dissipieren, wenn die Stromzufuhr unterbrochen wird. Ein Widerstand 49 und eine lichtemittierende Diode 50 sind bezüglich der Relaisspule 47 in Serie geschaltet, um eine visuelle Anzeige bereitzustellen, daß Strom durch die Relaisspule fließt. Der Logikblock 45 weist ebenfalls einen BPD-Ausgang auf, der mit einem Gatter eines zweiten FET 51 verbunden ist. Der FET 51 und eine Relaisspule (KBPD) 52 sind zwischen den +V-Stromzufuhranschluß und die Systemerdung in Serie geschaltet. Eine Diode 53 ist bezüglich der Relaisspule 52 geschaltet und entgegengesetzt zu der +V-Stromzufuhr gepolt, um das zusammenfallende Feld zu dissipieren, wenn die Stromzufuhr unterbrochen wird. Ein Widerstand 54 und eine lichtemittierende Diode 55 sind in Serie geschaltet bezüglich der Relaisspule 52, um eine visuelle Anzeige bereitzustellen, daß Strom durch die Relaisspule fließt.

Die Steigrichtungsventile (nicht gezeigt) für die Aufzugshydraulikschaltung werden durch das KUL-Relais 27 und dessen Kontakte 26 gesteuert. Die Senkrichtungsventile (nicht gezeigt) für die Aufzugshydraulikschaltung werden durch das KLL-Relais 16 und dessen Kontakte 15 gesteuert. Steuersignale von der Aufzugssteuerung aktivieren entweder ein UP-Relais (nicht gezeigt) und über den Anschluß 11m das UPS-Relais 41 oder aktivieren ein DN-Relais (nicht gezeigt) und über den Anschluß 11l das DNS-Relais 37. Die normalerweise geschlossenen Kontaktsätze 17, 19, 24, 28, 30 und 35 wirken als Steuerkontakte zum Multiplexen der Eingangssignale von dem ersten Schalter (USD/DL) 5 und dem vierten Schalter (DSD/UL) 8.

Eine Steigbewegungsrichtung wird durch die Steuerung eingeleitet, die ein Signal an dem Anschluß 11m generiert, um die Relaisspule (UPS) 41 mit Strom zu versorgen, wobei die normalerweise geschlossenen Kontaktsätze 17, 19 und 35 geöffnet werden. Nun führt der USD/DL-Schalter 5 einer Hochgeschwindigkeitsrelaisschaltung über den normalerweise geschlossenen Kontaktsatz 24 des DNS-Relais Strom zu. Währenddessen kann der DSD/UL-Schalter 8 lediglich Strom der KUL-Relaisspule 27 über den normalerweise geschlossenen Kontaktsatz 28 des DNS-Relais und die Isolationsdiode 29 zuführen.

Eine Senkbewegungsrichtung wird durch die Steuerung eingeleitet, die ein Signal an dem Anschluß 11l generiert, um die Relaisspule (DNS) 37 mit Strom zu versorgen und die normalerweise geschlossenen Kontaktsätze 24, 28 und 30 zu öffnen. Nun führt der DSD/UL-Schalter 8 der Hochgeschwindigkeitsrelaisschaltung über den normalerweise geschlossenen Kontaktsatz 35 des UPS-Relais Strom zu. Währenddessen kann der USD/DL-Schalter 5 lediglich der KLL-Relaisspule 16 Strom über den normalerweise geschlossenen Kontaktsatz 17 des UPS-Relais und die Isolationsdiode 18 zuführen.

Ein Problem würde entstehen, wenn die Aufzugskabine 1 es versuchen würde, entweder den oberen Anschluß oder den unteren Anschluß zu verlassen. Wenn sich die Kabine zu dem obersten Anschluß bewegt hat, dies bedeutet, daß die Begrenzungsschalter als USD 8 und UL 5 definiert wurden, so würde die Bewegung beendet mit USD offen und UL geschlossen. Damit eine Rückbewegung stattfindet, verändern die Schalter ihre Definition und werden zu DL 5 und DSD 8. In diesem Umkehrzustand ist DL 5 geöffnet und DSD geschlossen, so daß sich die Kabine nicht bewegen kann. Um dieses Problem zu überwinden, muß ein Paar von Bypass-Signalen generiert werden, welches es der Kabine ermöglicht, sich entweder nach oben zu bewegen von dem unteren Anschluß oder der unteren Bodenbegrenzung, oder sich nach unten zu bewegen von dem obersten Anschluß oder der obersten Begrenzung.

Der in Figur 3 gezeigte Logikblock 45 generiert ein Bypass-Auf-(BPU)-Signal (untere Begrenzung) und ein Bypass-Senk(BPD)-Signal (obere Begrenzung) unter Verwendung der abgestuften Spannungen der Schalter 5 und 8, welche jeweils an den A- und B-Anschlüssen angelegt sind. Das BPU-Signal schaltet den FET 46 ein, um die KBPU-Relaisspule 47 zu aktivieren und die KBPU-Kontakte 31 zu schließen, wodurch Strom an die KUL-Relaisspule 27 über den normalerweise geschlossenen Kontaktsatz 30 angelegt wird. Das BPD-Signal schaltet den FET 51 ein, um die KBPD-Relaisspule 52 zu aktivieren und die KBPD-Kontakte 20 zu schließen, wodurch Strom an die KLL-Relaisspule 16 über den normalerweise geschlossenen Kontaktsatz 19 angelegt wird. Die Isolationsdioden 18 und 29 isolieren die Eingänge des Logikblockes 45 bezüglich der Signale, die erzeugt werden, wenn die KBPD-Kontakte 20 und die KBPU-Kontakte 31 geschlossen sind.

Die Zustände der Eingangssignale der Schalter 5 und 8 und die Bypass-Signale BPU und BPD, erzeugt durch den Einzelstapellogikblock 45, sind in der Tabelle in Figur 4 angegeben. Der USD/DL-Schalter 5 und der DSD/UL-Schalter 8 generieren fünf unterschiedliche Eingangssignalkombinationen an den Anschlüssen A und B. An der oberen Begrenzung und der unteren Begrenzung sind beide Schalter 5 und 8 geöffnet. Die korrekten BPU- und BPD-Ausgangssignale werden unter Verwendung des Logikblockes 45 erzeugt, um zu erfassen, welcher der Schalter sich zuerst von geschlossen nach offen verändert. Wenn der USD/DL-Schalter 5 zuerst geöffnet wird, muß die Kabine an dem oberen Ende des Schachtes 2 vorliegen, wobei das BPD-Signal durch den Logikblock 45 erzeugt wird. Wenn der DSD/UL-Schalter 8 zuerst geöffnet wird, muß sich die Kabine an dem Boden des Schachtes 2 befinden, wobei das BPU-Signal durch den Logikblock 45 generiert wird.

Wenn die Steigbefehle und Senkbefehle gleichzeitig erzeugt werden, wird der Logikblock 45 jegliche Bewegung verhindern. Dieser Betrieb ergibt sich aus der in der Tabelle von Figur 5 gezeigten Information, in welcher ebenfalls die Zustände von den Steig- und Senkrelais sowie der KUL- und KLL-Relaisspulen gezeigt sind.

Ein weiteres Problem könnte auftreten, wenn Strom zuerst an die Schaltung 10 angelegt wird. Die Aufzugssteuerung und der Einzelstapellogikblock 45 müssen auf die aktuelle Position der Kabine 1 in dem Schacht 2 synchronisiert werden. Wenn der Strom angelegt wird, wenn sich die Kabine an einer der Grenzpositionen befindet, können die Steuerung und der Logikblock in einem falschen oder fehlerbehafteten Zustand "aufwachen". Um solch eine Bedingung zu überwinden, muß ein zusätzliches Signal erzeugt werden, um anzuzeigen, an welcher Begrenzung die Kabine positioniert ist. Solch ein Signal kann von dem Haltesystem oder einem zusätzlichen Schalter an einem Eingang 51 bezüglich des Logikblocks 45 erzeugt werden.

Zusammenfassend betrifft die vorliegende Erfindung eine Vorrichtung zum Generieren von Funktionssignalen für eine Aufzugssteuerung zum Steuern der Aufzugskabine 1 bei Anschlußstellen in einem Gebäude. Die Vorrichtung umfaßt: die obere Nocke 3 und die untere Nocke 4 zur Montage an einer Wand 2a und 2b in dem Aufzugsschacht 2, und zwar jeweils an einer obersten Haltestelle und einer untersten Haltestelle; den oberen Schalter 5 und den unteren Schalter 8 zur Montage an der Aufzugskabine, die sich in dem Aufzugsschacht bewegt; und die Verriegelungsschaltung 10 mit Eingängen 11m, 11l zum Anschluß einer Steuerung, die dem Aufzug zugeordnet ist, um ein Steigrichtungssignal zu erhalten, das für eine nach oben gerichtete Bewegungsrichtung der Aufzugskabine repräsentativ ist, sowie ein Senkrichtungssignal, das für eine Abwärtsbewegungsrichtung der Aufzugskabine in dem Aufzugsschacht repräsentativ ist, wobei die Verriegelungsschaltung mit dem oberen Schalter und dem unteren Schalter verbunden ist, und wobei die Verriegelungsschaltung Ausgänge 11a-11f zur Verbindung mit der Steuerung aufweist, um Funktionssignale zu generieren, wodurch, wenn die oberen und unteren Nocken an der Wand des Aufzugsschachtes bei jeweils der obersten Haltestelle und der untersten Haltestelle montiert sind, und wenn die oberen und unteren Schalter an der Aufzugskabine in vertikal voneinander beabstandeter Beziehung montiert sind, die Verriegelungsschaltung auf das Steigrichtungssignal und die Betätigung des oberen Schalters durch die obere Nocke anspricht, um ein Steigverzögerungsfunktionssignal zu erzeugen, zur Steuerung der Aufzugskabinengeschwindigkeit, wobei die Verriegelungsschaltung auf das Steigrichtungssignal und eine Betätigung des unteren Schalters durch die obere Nocke anspricht, um ein Steigbegrenzungsfunktionssignal zur Steuerung der Aufzugskabinenbewegung zu erzeugen, wobei die Wechselverriegelungsschaltung auf das Senkrichtungssignal und eine Betätigung des oberen Schalters durch die untere Nocke anspricht, um ein Senkbegrenzungsfunktionssignal zur Steuerung der Aufzugskabinenbewegung zu erzeugen, und wobei die Verriegelungsschaltung auf das Senkrichtungssignal und eine Betätigung des unteren Schalters durch die untere Nocke anspricht, um ein Senkverzögerungsfunktionssignal zur Steuerung der Aufzugskabinengeschwindigkeit zu erzeugen.

Gemäß den Bestimmungen des Patentrechtes wurde die vorliegende Erfindung unter Bezug auf deren bevorzugte Ausführungsform beschrieben. Es sei jedoch erwähnt, daß die Erfindung anderweitig ausgeführt werden kann als spezifisch dargestellt und beschrieben, ohne von dem Grundgedanken oder Umfang abzuweichen.

## Patentansprüche

1. Vorrichtung zur Erzeugung von Funktionssignalen für eine Aufzugssteuerung zur Steuerung einer sich in einem Aufzugsschacht (2) bewegenden Aufzugskabine (1) mit an der Aufzugskabine (1) angeordneten Schalteinrichtungen (5,8) die mittels im Aufzugsschacht (2) angeordneten Nockeneinrichtungen (3,4) betätigbar sind,
dadurch gekennzeichnet,
dass an der Aufzugskabine (1) eine obere Schalteinrichtung (5) und eine untere Schalteinrichtung (8) angeordnet sind, die je mittels der oberen und/oder unteren Nockeneinrichtung (3,4) betätigbar sind und
dass eine mit der Aufzugssteuerung und mit den Schalteinrichtungen (5,8) verbundene Verriegelungsschaltung (10) vorgesehen ist, welche in Abhängigkeit von Richtungssignalen der Aufzugssteuerung und in Abhängigkeit der Betätigung der Schalteinrichtungen (5,8) Verzögerungssignale bzw. Begrenzungssignale zur Steuerung der Aufzugskabine (1) erzeugt.

2. Vorrichtung nach Anspruch 1,
dadurch gekennzeichnet,
dass die Verriegelungsschaltung (10) Schaltkreise aufweist, welche bei einem Steigrichtungssignal der Aufzugssteuerung und bei Betätigung der oberen Schalteinrichtung (5) mittels der oberen Nockeneinrichtung (3) ein Steigverzögerungssignal zur Steuerung der Aufzugskabine (1) erzeugen und welche bei einem Steigrichtungssignal der Aufzugssteuerung und bei Betätigung der unteren Schalteinrichtung (8) mittels der oberen Nockeneinrichtung (3) ein Steigbegrenzungssignal zur Steuerung der Aufzugskabine (1) erzeugen oder welche bei einem Senkrichtungssignal der Aufzugssteuerung und bei Betätigung der unteren Schalteinrichtung (8) mittels der unteren Nockeneinrichtung (4) ein Senkverzögerungssignal zur Steuerung der Aufzugskabine (1) erzeugen und welche bei einem Senkrichtungssignal der Aufzugssteuerung und bei Betätigung der oberen Schalteinrichtung (5) mittels der unteren Nockeneinrichtung (4) ein Senkbegrenzungssignal zur Steuerung der Aufzugskabine (1) erzeugen.

3. Vorrichtung nach Anspruch 2,
dadurch gekennzeichnet,
dass die Verriegelungsschaltung (10) eine untere Begrenzungsrelaisspule (16) und eine Steigbewegungsrichtungsrelaisspule (41) mit einem Satz von normalerweise geschlossenen Kontakten (17,19,35) aufweist, die zwischen der oberen Schalteinrichtung (5) und der unteren Begrenzungsrelaisspule (16) geschaltet sind, wobei die Steigbewegungsrichtungsrelaisspule (41) auf das Steigrichtungssignal anspricht, um die Kontakte (17,19,35) während einer Aufwärtsbewegung der Aufzugskabine (1) zu öffnen.

4. Vorrichtung nach Anspruch 2,
dadurch gekennzeichnet,
dass die Verriegelungsschaltung (10) eine obere Begrenzungsrelaisspule (27) und eine Senkbewegungsrichtungsrelaisspule (37) mit einem Satz von normalerweise geschlossenen Kontakten (24,28,30) aufweist, die zwischen die untere Schalteinrichtung (8) und die obere Begrenzungsrelaisspule (27) geschaltet sind, wobei die Senkbewegungsrichtungsrelaisspule (37) auf das Senkrichtungssignal anspricht, um die Kontakte (24,28,30) während der Senkbewegung der Aufzugskabine (1) zu öffnen.

5. Vorrichtung nach Anspruch 2,
dadurch gekennzeichnet,
dass die Verriegelungsschaltung (10) eine Logikeinrichtung (45) aufweist, die mit der oberen Schalteinrichtung (5) und der unteren Schalteinrichtung (8) verbunden ist, wobei die Logikeinrichtung (45) auf eine Betätigung der oberen und unteren Schalteinrichtungen (5,8) anspricht, um Bypass-Signale (BPU,BPD) zu erzeugen, die für eine Betätigungsfolge der oberen und unteren Schalteinrichtungen (5,8) durch die oberen und unteren Nockeneinrichtungen (3,4) repräsentativ sind.

6. Vorrichtung nach Anspruch 5,
dadurch gekennzeichnet,
dass die Logikeinrichtung (45) auf eine Betätigung der oberen Schalteinrichtung (5) vor der Betätigung der unteren Schalteinrichtung (8) anspricht, um Bypass-Signale als ein Logik-"0"-Bypass-Steigsignal (BPU) und als ein Logik-"1"Bypass-Senksignal (BPD) zu erzeugen.

7. Vorrichtung nach Anspruch 5,
dadurch gekennzeichnet,
dass die Logikeinrichtung (45) auf eine Betätigung der unteren Schalteinrichtung (8) vor der Betätigung der oberen Schalteinrichtung (5) anspricht, um Bypass-Signale als ein Logik-"1"-Bypass-Steigsignal (BPU) und ein Logik-"0"-Bypass-Senksignal (BPD) zu erzeugen.

8. Vorrichtung nach Anspruch 5,
dadurch gekennzeichnet,
dass die Logikeinrichtung (45) eine Bypass-Steigrelaisspule (47) mit einem Paar von normalerweise offenen Kontakten (31) aufweist, die zwischen eine Stromquelle (+V) und die obere Begrenzungsrelaisspule (27) geschaltet sind und auf eine Betätigung der unteren Schalteinrichtung (8) vor Betätigung der oberen Schalteinrichtung (5) ansprechen, um Kontakte (26) zu schliessen.

9. Vorrichtung nach Anspruch 5,
dadurch gekennzeichnet,
dass die Logikeinrichtung (45) eine Bypass-Senkrelaisspule (52) mit einem Paar von normalerweise offenen Kontakten (20) aufweist, die zwischen eine Stromquelle (+V) und eine untere Begrenzungsrelaisspule (16) geschaltet sind und auf eine Betätigung der oberen Schalteinrichtung (5) vor Betätigung der unteren Schalteinrichtung (8) ansprechen, um Kontakte (15) zu schliessen.
